# EUROPÄISCHE PATENTSCHRIFT

(11) **EP 3 278 400 B1**
(45) Veröffentlichungstag und Bekanntmachung des Hinweises auf die Patenterteilung: **01.08.2018**
(21) Anmeldenummer: 16712061.7
(22) Anmeldetag: 30.03.2016
(51) Int. Cl.: H01R 4/18, H01R 9/24, H01R 9/03, H01R 24/54, H01R 107/00, H01R 13/506, H01R 13/42

(54) **WINKELSTECKER**
ANGLE CONNECTOR
CONNECTEUR COUDÉ

(30) Priorität: 01.04.2015 DE 102015105088
(43) Veröffentlichungstag der Anmeldung: 07.02.2018
(73) Patentinhaber: Mitsumi Electronics Europe GmbH, 63225 Langen (DE)
(72) Erfinder: HASPEL, Michael, 65843 Sulzbach (DE); KARATAS, Sadik, 51063 Köln (DE); AOKI, Satoshi, 63225 Langen (DE)
(74) Vertreter: Dennemeyer & Associates S.A.
(86) Internationale Anmeldenummer: PCT/EP2016/056902
(87) Internationale Veröffentlichungsnummer: WO 2016/156385

(56) Entgegenhaltungen:
- EP-A1- 2 658 037
- DE-A1-102010 039 314
- DE-U1-202012 010 451
- US-A1- 2003 199 205

## Beschreibung

### Gebiet der Erfindung

Die Erfindung betrifft einen Hochfrequenz-Winkelstecker, insbesondere einen Hochfrequenz-Winkelstecker für eine FAKRA-Steckverbindung, mit einem äußeren Stecker, einem gewinkelten Außenleiterteil, das im äußeren Stecker aufgenommen ist, einem gewinkelten Isolierteil, das im Außenleiterteil aufgenommen ist, einem gewinkelten Halter und vier gewinkelten Kontaktelementen, mit denen elektrische Leiter verbunden werden können.

### Stand der Technik

Der Normenausschuss Kraftfahrzeuge (FAKRA, FAchKReis Automobiltechnik) hat im Jahre 2004 die DIN 72594-1 verabschiedet, welche Hochfrequenz-Stecker für die Verwendung im Automobilbereich beschreibt. Im Automobilbereich gibt es spezielle Anforderungen, zum Beispiel in Bezug auf Temperaturbedingungen, Feuchtigkeit und Vibrationen. FAKRA-Stecker finden in der Automobiltechnik Anwendung für Datenübertragungskabel.

Die mechanischen Abmessungen derartiger FAKRA-Stecker sind in der DIN-Norm 72594-1 in der Fassung vom Oktober 2004 festgelegt. Der Abschnitt "Straßenfahrzeuge - 50-Ohm-Hochfrequenz-Schnittstelle (50-Ω-HFSSt) - Teil 1: Maße und elektrische Anforderungen" der o.g. DIN-Norm 72594-1 legt Stecker und Buchse bzw. Kupplung einer Schnittstelle mit einer Impedanz von 50 Ohm für Hochfrequenz-Anwendungen (50-Ω-HFSSt) in Straßenfahrzeugen fest.

Bei bisher üblichen Konstruktionen für FAKRA-Winkelstecker ist nachteilig, dass der bei der Montage erforderliche Kraftaufwand die Kontaktelemente beschädigen oder verbiegen kann. Auch die Verbindung der Leiter mit den Kontaktelementen könnte dabei beschädigt werden.

DE102010039314 offenbart einen Winkelstecker gemäß dem Oberbegriff des Anspruchs 1.

### Aufgabe

Aufgabe der Erfindung ist es, einen Hochfrequenz-Winkelstecker anzugeben, der ein reduziertes Risiko einer Beschädigung der Kontaktelemente während der Montage aufweist.

### Lösung

Diese Aufgabe wird durch den Gegenstand des unabhängigen Anspruchs gelöst. Vorteilhafte Weiterbildungen des Gegenstands des unabhängigen Anspruchs sind in den Unteransprüchen gekennzeichnet. Der Wortlaut sämtlicher Ansprüche wird hiermit durch Bezugnahme zum Inhalt dieser Beschreibung gemacht.

Zur Lösung der Aufgabe wird ein Hochfrequenz-Winkelstecker mit einem äußeren Stecker vorgeschlagen. Der Hochfrequenz-Winkelstecker hat ferner ein gewinkeltes Außenleiterteil, das im äußeren Stecker aufgenommen ist. Zudem ist ein gewinkeltes Isolierteil im Außenleiterteil aufgenommen. Außerdem sind ein gewinkelter Halter und vier gewinkelte Kontaktelemente, die jeweils mit einem elektrischen Leiter verbunden werden können, vorhanden. Diese vier gewinkelten Kontaktelemente sind im Halter in einer vorbestimmten Position aufgenommen. Der Halter ist derart ausgebildet, dass die vier Kontaktelemente senkrecht zur Ebene, die durch den Winkel des Halters definiert ist, kraftlos in den Halter eingesetzt werden können. Die Kontaktelemente werden also seitlich eingesetzt: zwei von der einen und zwei von der anderen Seite. Der Halter ist mit den Kontaktelementen im gewinkelten Isolierteil aufgenommen. Dabei kann der Halter oder das Isolierteil Aussparungen aufweisen, die mit entsprechenden Rastnasen am jeweils anderen Teil verrasten, wenn die Teile zusammengesetzt werden. Der Winkel zwischen der Anschlussrichtung der elektrischen Leiter und der Richtung der Verbindung, die durch den äußeren Stecker vorgegeben ist, beträgt typischerweise 90°. Allerdings sind auch andere, insbesondere größere, Winkel möglich.

Der Hochfrequenz-Winkelstecker kann wahlweise als Stecker (*male*) oder als Kupplung (*female*) ausgeführt werden, wobei sich die beiden Ausführungen vor allem durch die spezielle Form der Kontaktelemente unterscheiden.

Bedingt durch die gewinkelte Form des Halters werden die Kontaktelemente, nachdem sie kraftlos von der Seite aus in den Halter eingesetzt wurden, ohne Anwendung von elastischen Kräften fixiert, wenn der Halter im gewinkelten Isolierteil aufgenommen ist. Dadurch wird das Risiko einer Beschädigung der Kontaktelemente bei der Montage des Hochfrequenz-Winkelsteckers vermieden.

Damit der Halter sich besonders leicht und ohne zu verkanten in das Isolierteil einführen lässt, weist der Halter senkrecht zur Ebene, die durch den Winkel des Halters definiert ist, Nasen auf, welche in Aussparungen des Isolierteils laufen.

Um das Einsetzen und Fixieren der Kontaktelemente zu erleichtern, weist der Halter Führungen für die Kontaktelemente auf. In diesen Führungen sind Nasen vorhanden, und die Kontaktelemente haben Aussparungen, welche die Nasen in den Führungen des Halters aufnehmen, wenn die Kontaktelemente in den Halter eingesetzt werden. Dies ist insbesondere dann von Vorteil, wenn der Winkelstecker einen deutlich größeren Winkel als 90° zwischen der Anschlussrichtung der elektrischen Leiter und der Richtung der Verbindung hat.

Wenn jeweils zwei auf derselben Seite der Ebene, die durch den Winkel des Halters definiert ist, liegende Kontaktelemente durch isolierende Blöcke miteinander verbunden sind, wird die Montage des Winkelsteckers zusätzlich erleichtert. Insbesondere das Einsetzen der Kontaktelemente in den Halter gestaltet sich dann einfacher.

Um eine reibungslose Fertigung zu gewährleisten, sollten die Kontaktelemente mit den elektrischen Leitern mittels Crimpverbindungen verbunden werden können.

Weitere Einzelheiten und Merkmale ergeben sich aus der nachfolgenden Beschreibung von bevorzugten Ausführungsbeispielen in Verbindung mit den Unteransprüchen. Hierbei können die jeweiligen Merkmale für sich alleine oder zu mehreren in Kombination miteinander verwirklicht sein. Die Möglichkeiten, die Aufgabe zu lösen, sind nicht auf die Ausführungsbeispiele beschränkt. So umfassen beispielsweise Bereichsangaben stets alle - nicht genannten - Zwischenwerte und alle denkbaren Teilintervalle.

Ein Ausführungsbeispiel ist in den Figuren schematisch dargestellt. Im Einzelnen zeigt:
- Fig. 1: eine bevorzugte Ausführungsform eines Hochfrequenz-Winkelsteckers in Explosionsdarstellung;
- Fig. 2: eine Teilansicht der Ausführungsform nach Fig. 1, wobei die Teilansicht das Isolierteil und den Halter mit den Kontaktelementen in zusammengesetztem Zustand zeigt;
- Fig. 3A: eine Rückansicht der Kontaktelemente, des Halters und des Isolierteils;
- Fig. 3B: eine Seitenansicht der Kontaktelemente, des Halters und des Isolierteils; und
- Fig. 3C: eine Aufsicht auf die Kontaktelemente, den Halter und das Isolierteil, jeweils vor dem Zusammensetzen.

Fig. 1 zeigt einen erfindungsgemäßen Hochfrequenz-Winkelstecker in Explosionsdarstellung. Dieser Winkelstecker kann einen äußeren Stecker oder ein FAKRA-Gehäuse 100 umfassen. Das FAKRA-Gehäuse entspricht der Norm DIN 72594-1. Dieser männliche Hochfrequenz-Winkelstecker kann mit einer weiblichen Buchse eine elektrische Steckverbindung formen. Alternativ kann er als weibliche Hochfrequenz-Winkelkupplung ausgeführt werden, die mit einem männlichen Einbaustecker eine elektrische Steckverbindung formen kann. Hierzu wird vor allem eine andere Form der Kontaktelemente gewählt.

Der Hochfrequenz-Winkelstecker umfasst ein gewinkeltes Außenleiterteil 110, ein gewinkeltes Isolierteil 120, einen gewinkelten Halter 130 und vier gewinkelte Kontaktelemente 140. Die vier Kontaktelemente können jeweils mit einem elektrischen Leiter verbunden werden, vorzugsweise durch eine Crimpverbindung.

Jeweils zwei auf derselben Seite der Ebene, die durch den Winkel des Halters 130 definiert ist, liegende Kontaktelemente 140 können durch isolierende Blöcke 150 miteinander verbunden sein.

Der Halter 130 kann zudem Führungen 160 für die Kontaktelemente aufweisen. Die vier Kontaktelemente 140 können seitlich in die Führungen 160 im Halter 130 eingesetzt werden, und zwar insbesondere kraftlos. Sind jeweils zwei Kontaktelemente 140 durch isolierende Blöcke 150 miteinander verbunden, werden sie gemeinsam eingesetzt, was die Handhabung erleichtert.

In den Führungen 160 sind Nasen 170 vorhanden, und die Kontaktelemente 140 haben entsprechende Aussparungen 180, welche die Nasen 170 aufnehmen können, wenn die Kontaktelemente 140 in den Halter 130 eingesetzt werden.

Zudem kann der Halter 130 senkrecht zur Ebene, die durch den Winkel des Halters definiert ist, Nasen 190 aufweisen, welche in Aussparungen 199 des Isolierteils 120 laufen können.

Der Halter 130 kann dann mit den vier Kontaktelementen 140 in das Isolierteil 120 eingeschoben werden, das danach in das Außenleiterteil 110 eingesetzt wird, welches wiederum in den äußeren Stecker 100 eingeschoben werden kann.

Fig. 2 zeigt das Isolierteil 120, in welches der Halter 130 mit den Kontaktelementen 140 eingesetzt wurde. Hier sind die Aussparungen 199 besonders deutlich zu sehen, in denen die Nasen 190 laufen können, die der Halter 130 aufweisen kann.

Fig. 3A, 3B und 3C zeigen die Kontaktelemente 140, den Halter 130 und das Isolierteil 120 vor dem Zusammensetzen. Fig. 3A zeigt eine Rückansicht, also von der der Verbindung gegenüberliegenden Seite aus, während Fig. 3B eine Seitenansicht und Fig. 3C eine Aufsicht zeigt. Hier ist zu erkennen, wie die Kontaktelemente 140, die mit isolierenden Blöcken 150 verbunden sein können, in den Halter 130 und der Halter in das Isolierteil 120 passen. Insbesondere ist zu sehen, wie die Kontaktelemente 140 in die Führung 160 im Halter 130 passen, wobei die Nasen 170 genau in die Aussparungen 180 in den Kontaktelementen passen, und wie die Nasen 190 an dem Halter 130 in die Aussparungen 199 des Isolierteils 120 passen.

### Glossar

### Crimpen

Unter Crimpen versteht man ein Fügeverfahren, bei dem zwei Komponenten durch plastische Verformung miteinander verbunden werden, beispielsweise durch Bördeln, Quetschen, Kräuseln oder Falten. Eine Crimpverbindung ist nur bedingt lösbar und kann bei Reparaturen nur mit geeignetem Werkzeug erneuert werden (nach http://de.wikipedia.org/wiki/Crimpen).

### kraftlos

"Kraftlos" bedeutet ohne eine Kraft, die genügt, um etwas (elastisch) zu deformieren. Eine geringere Kraft, zum Bespiel um die geringen Reibungskräfte zwischen dem Halter und dem Isolierteil zu überwinden, kann allerdings notwendig sein.

### rechtwinklig

Rechtwinklig bedeutet mit einem Winkel von 90 Grad mit einer vorgegebenen Toleranz.

### Stecker und Buchse

Bei elektrischen Steckverbindungen unterscheidet man den männlichen (*male*) Teil einer Steckverbindung (mit nach außen weisenden Kontaktstiften) vom weiblichen (*female*) Teil (mit nach innen weisenden Kontaktöffnungen). Der männliche Teil wird als Stecker bezeichnet, wenn er am Ende eines Kabels angebracht ist, oder als Einbaustecker, wenn er fest in ein Gerätegehäuse eingebaut ist. Der weibliche Teil wird als Kupplung bezeichnet, wenn er am Ende eines Kabels angebracht ist, oder als Buchse, wenn er fest in ein Gerätegehäuse eingebaut ist. Sowohl für Netzspannung führende Verbindungen innerhalb von Elektrogeräten als auch im KFZ-Bereich kommen regelmäßig Flachsteckverbinder zum Einsatz, die als Kabelschuhe auf die Adern des Kabelbaums im Crimp- oder Pressverfahren aufgequetscht werden und sowohl isoliert als auch völlig unisoliert vorkommen.

### Steckverbinder

Steckverbinder dienen zum Trennen und Verbinden von Leitungen (für elektrischen Strom oder auch optische Strahlung, allgemein technische Medien). Die Verbindungsteile werden dabei durch Formschluss der Steckerteile passend ausgerichtet, durch Federkraft kraftschlüssig lösbar fixiert und oft durch Verschrauben zusätzlich gegen unbeabsichtigtes Lösen gesichert. (nach http://de.wikipedia.org/wiki/Steckverbinder)

### Winkelstecker

Dabei handelt es sich um einen Steckverbinder, der - typischerweise um 90° - gewinkelt ist. Die Verbindungsrichtung ist also rechtwinklig zum Kabel angeordnet. Obwohl er als Winkelstecker bezeichnet wird, kann der gewinkelte Steckverbinder wahlweise als Stecker (*male*) zum Verbinden mit einer Buchse oder als Kupplung (*female*) zum Verbinden mit einem Einbaustecker vorliegen.

### Bezugszeichen

- 100: äußerer Stecker
- 110: gewinkeltes Außenleiterteil
- 120: gewinkeltes Isolierteil
- 130: gewinkelter Halter
- 140: gewinkeltes Kontaktelement
- 150: isolierender Block
- 160: Führung für Kontaktelemente
- 170: Nase in Führung
- 180: Aussparung in Kontaktelement
- 190: Nase
- 199: Aussparung in Isolierteil

## Patentansprüche

1. Hochfrequenz-Winkelstecker mit:
1.1 einem äußeren Stecker (100);
1.2 einem gewinkelten Außenleiterteil (110), das im äußeren Stecker (100) aufgenommen ist;
1.3 einem gewinkelten Isolierteil (120), das im Außenleiterteil (110) aufgenommen ist;
1.4 einem gewinkelten Halter (130);
1.5 vier gewinkelten Kontaktelementen (140), die jeweils mit einem elektrischen Leiter verbunden werden können;
1.5.1 wobei die vier gewinkelten Kontaktelemente (140) im Halter (130) in einer vorbestimmten Position aufgenommen sind;
1.5.2 wobei der Halter (130) Führungen (160) für die Kontaktelemente (140) aufweist, und
1.5.3 wobei die Führungen (160) derart ausgebildet sind, dass die vier Kontaktelemente (140) senkrecht zur Ebene, die durch den Winkel des Halters definiert ist, ohne Anwendung von elastischen Kräften in den Halter (130) eingesetzt werden können;
**dadurch gekennzeichnet, dass**
1.5.4 der gewinkelte Halter (130) von dem Isolierteil getrennt ist,
1.5.5 wobei der Halter (130) in den Führungen (160) Nasen (170) aufweist,
1.5.6 wobei die Kontaktelemente (140) Aussparungen (180) aufweisen, welche die Nasen (170) in den Führungen (160) des Halters aufnehmen, wenn die Kontaktelemente (140) in den Halter (130) eingesetzt werden; und
1.6 wobei der Halter (130) im gewinkelten Isolierteil (120) aufgenommen ist.

2. Hochfrequenz-Winkelstecker nach dem vorhergehenden Anspruch,
**dadurch gekennzeichnet,**
**dass** der Halter (130) senkrecht zur Ebene, die durch den Winkel des Halters definiert ist, Nasen (190) aufweist, welche in Aussparungen (199) des Isolierteils (120) laufen, wenn der Halter (130) in das Isolierteil (120) eingeschoben wird.

3. Hochfrequenz-Winkelstecker nach einem der vorhergehenden Ansprüche,
**dadurch gekennzeichnet,**
**dass** jeweils zwei auf derselben Seite der Ebene, die durch den Winkel des Halters (130) definiert ist, liegende Kontaktelemente (140) durch isolierende Blöcke (150) miteinander verbunden sind.

4. Hochfrequenz-Winkelstecker nach einem der vorhergehenden Ansprüche,
**dadurch gekennzeichnet,**
**dass** die Kontaktelemente (140) derart ausgebildet sind, dass sie mit elektrischen Leitern mittels Crimpverbindungen verbunden werden können.

## Claims

1. A high-frequency angle connector with:
1.1 an external connector (100);
1.2 an angled external conductor part (110) which is received in the external connector(100);
1.3 an angled insulating part (120) which is received in the external conductor part (110);
1.4 an angled holder (130);
1.5 four angled contact elements (140), each of which can be connected to an electrical conductor;
1.5.1 wherein the four angled contact elements (140) are received in a predetermined position in the holder (130);
1.5.2 wherein the holder (130) comprises guides (160) for the contact elements (140), and
1.5.3 wherein the guides (160) are designed such that the four contact elements (140) can be inserted vertically to the plane that is defined by the angle of the holder (130), without exerting elastic force;
**characterised in that,**
1.5.4 the angled holder (130) is separate from the insulating part,
1.5.5 wherein the holder (130) comprises noses (170) in the guides (160),
1.5.6 wherein the contact elements (140) have recesses (180), which receive the noses (170) in the guides (160) of the holder (130) when the contact elements (140) are inserted into the holder (130); and
1.6 wherein the holder (130) is received in the angled insulating part (120).

2. The high-frequency angle connector according to the preceding claim,
**characterised in that,**
the holder (130) comprises noses (190) vertically to the plane that is defined by the angle of the holder, which extend into recesses (199) of the insulating part (120), when the holder (130) is inserted in the insulating part (120).

3. The high-frequency angle connector according to any one of the preceding claims,
**characterised in that,**
every two contact elements (140) positioned on the same side of the plane that is defined by the angle of the holder (130), are connected to each other by insulating blocks (150).

4. The high-frequency angle connector according to any one of the preceding claims,
**characterised in that,**
the contact elements (140) are designed such that they can be connected to electrical conductors by means of crimp connections.

## Revendications

1. Connecteur coudé pour hautes fréquences comprenant :
1.1. un connecteur externe (100) ;
1.2. une partie conductrice externe coudée (110), qui est reçue dans le connecteur externe (100) ;
1.3. une partie isolante coudée (120), qui est reçue dans la partie conductrice externe (110) ;
1.4. un support coudé (130) ;
1.5. quatre éléments de contact coudés (140), qui peuvent être reliés chacun à un fil électrique ;
1.5.1. dans lequel les quatre éléments de contact coudés (140) sont reçus dans le support (130) dans une position prédéfinie ;
1.5.2. dans lequel le support (130) présente des guidages (160) pour les éléments de contact (140) ; et
1.5.3. dans lequel les guidages (160) sont formés de telle sorte que les quatre éléments de contact (140) puissent être insérés dans le support (130) perpendiculairement au plan défini par l'angle du support sans utiliser de forces élastiques ; **caractérisé en ce que**
1.5.4. le support coudé (130) est séparé de la partie isolante,
1.5.5. dans lequel le support (130) présente, dans les guidages (160), des ergots (170),
1.5.6. dans lequel les éléments de contact (140) présentent des encoches (180), qui reçoivent les ergots (170) dans les guidages (160) du support, lorsque les éléments de contact (140) sont insérés dans le support (130) ; et
1.6. dans lequel le support (130) est reçu dans la partie isolante coudée (120).

2. Connecteur coudé pour hautes fréquences selon la revendication précédente,
**caractérisé en ce que**
le support (130) présente, perpendiculairement au plan défini par l'angle du support, des ergots (190), qui s'étendent dans les encoches (199) de la partie isolante (120) lorsque le support (130) est introduit dans la partie isolante (120).

3. Connecteur coudé pour hautes fréquences selon l'une des revendications précédentes,
**caractérisé en ce que**
respectivement deux éléments de contact (140), qui se trouvent sur le même côté du plan défini par l'angle du support (130), sont reliés l'un à l'autre par des blocs isolants (150).

4. Connecteur coudé pour hautes fréquences selon l'une des revendications précédentes,
**caractérisé en ce que**
les éléments de contact (140) sont conçus de manière à pouvoir être reliés aux fils électriques au moyen de connexions serties.
